# FASCICULE DE BREVET EUROPEEN

(11) **EP 1 309 410 B1**
(45) Date de publication et mention de la délivrance du brevet: **04.05.2005**
(21) Numéro de dépôt: 01962493.1
(22) Date de dépôt: 17.08.2001
(51) Int. Cl.: B05C 1/08

(54) **DISPOSITIF D'APPLICATION DE LIQUIDE DE REVETEMENT SUR UNE TOLE**
VORRICHTUNG ZUM AUFTRAGEN EINER BESCHICHTUNGSFLÜSSIGKEIT AUF EIN BLECH
DEVICE FOR APPLYING A COATING LIQUID ON A METAL SHEET

(30) Priorité: 17.08.2000 BE 200000514
(43) Date de publication de la demande: 14.05.2003
(73) Titulaire: USINOR, 92800 Puteaux (FR)
(72) Inventeur: SCHRYNEMACKERS, Jean, B-4053 Embourg (BE); VOLON, Erwin, B-4557 Tinlot (BE)
(74) Mandataire: Claeys, Pierre
(86) Numéro de dépôt international: PCT/BE2001/000138
(87) Numéro de publication internationale: WO 2002/013976

(56) Documents cités:
- US-A- 3 227 078
- US-A- 3 608 515

## Description

La présente invention est relative à un dispositif d'application de liquide de revêtement sur une tôle, comprenant
- un cylindre d'appui rotatif autour duquel défile en continu une tôle,
- des moyens d'alimentation en liquide de revêtement,
- un cylindre collecteur de film de liquide, rotatif, alimenté par les moyens d'alimentation, et
- éventuellement des moyens de transfert du film de liquide du cylindre collecteur à la tôle défilant autour du cylindre d'appui.

On connaît depuis longtemps des dispositifs d'enduction de peinture liquide sur des tôles en défilement. Couramment, on utilise un bac, appelé encrier, à partir duquel un cylindre caoutchouté prélève de la peinture et puis la transfère sur un ou plusieurs cylindres successifs, le dernier étant un cylindre enducteur qui applique la peinture sur la bande métallique qui défile et qui repose elle-même sur un gros cylindre d'appui (v. par exemple US-A-4.046.931).

Le nettoyage de ces dispositifs d'application de liquide de revêtement est nécessaire régulièrement. Le document US-A-3227078 montre un dispositif de nettoyage selon le préambule de la revendication 1. Il est très complexe, demande beaucoup de temps et la consommation en produit de lavage est très importante. De plus, ce nettoyage est à l'heure actuelle généralement effectué manuellement et il présente l'inconvénient d'être une opération risquée pour la main-d'oeuvre, étant donné la toxicité des émanations gazeuses et leur danger d'inflammation.

La présente invention a pour but de résoudre ces problèmes et de mettre au point un dispositif permettant de surmonter les inconvénients précités.

Avantageusement, le dispositif doit pouvoir être nettoyé de manière rapide et efficace.

On résout ces problèmes par un dispositif tel que décrit au début, ce dispositif comprenant en outre un appareil de lavage comportant
- une coquille inférieure formant un récipient de récupération et une coquille supérieure mutuellement déplaçables entre une position fermée dans laquelle elles forment une enceinte fermée renfermant les moyens d'alimentation, le cylindre collecteur et les moyens de transfert et une position ouverte dans laquelle elles sont écartées l'une de l'autre,
- un récipient de réserve de liquide de nettoyage,
- un récipient de réserve de liquide de revêtement,
- une source d'air comprimé,
- des premiers moyens de circulation qui sont capables de fournir aux moyens d'alimentation, en position ouverte de l'enceinte, du liquide de revêtement à partir du récipient de réserve de liquide de revêtement,
- des seconds moyens de circulation qui sont capables de fournir aux moyens d'alimentation, en position fermée de l'enceinte, du liquide de nettoyage à partir du récipient de réserve de liquide de nettoyage,
- des moyens de projection qui sont capables de projeter du liquide de nettoyage à travers au moins une des deux coquilles pour laver les éléments renfermés par l'enceinte en position fermée, et
- éventuellement des moyens d'injection de gaz comprimé au travers d'au moins une des deux coquilles pour sécher les éléments renfermés par l'enceinte en position fermée.

Le déplacement et le fonctionnement de certains ou de tous ces moyens peuvent être réalisés manuellement ou de manière automatisée.

Cet appareillage permet une réduction du temps de nettoyage, une diminution de la consommation de liquide de nettoyage, qui est généralement un solvant pour le liquide de revêtement, et une sécurité et hygiène fortement améliorées puisque les vapeurs dégagées par le solvant sont confinées dans une enceinte fermée, à partir de laquelle elles peuvent être aspirées d'une manière courante.

Suivant une forme particulière de réalisation de l'invention, l'appareil de lavage comprend comme premiers et seconds moyens de circulation, une pompe de circulation et un circuit comprenant un conduit d'amenée pour introduire soit du liquide de revêtement, soit du liquide de nettoyage dans les moyens d'alimentation et un conduit de sortie pour évacuer soit du liquide de revêtement, soit du liquide de nettoyage, du récipient de récupération. Avantageusement, cet exemple de dispositif comprend donc un seul circuit à la fois pour l'alimentation en liquide de revêtement et pour le nettoyage des moyens d'alimentation.

Suivant une forme avantageuse de réalisation de l'invention, les moyens de projection de liquide servent simultanément de moyens d'injection de gaz. Ce dispositif présente un agencement particulièrement simple et aisé à manipuler.

D'autres formes de réalisation de dispositif suivant l'invention sont indiquées dans les revendications annexées.

D'autres détails et particularités de l'invention ressortiront de la description donnée ci-après à titre non limitatif et avec référence aux dessins annexés.
Les figures 1 et 2 représentent d'une manière schématique des variantes de réalisation de dispositifs d'application de liquide de revêtement sur une tôle.
La figure 3 représente un détail de la figure 1.
Les figures 4 à 9 représentent une forme de réalisation du dispositif suivant l'invention avec appareil de nettoyage, à différents stades successifs de son utilisation.

Sur la figure 1 on a représenté une variante de réalisation de dispositif suivant l'invention très simple, qui comprend un cylindre d'appui rotatif 1 autour duquel défile en continu une tôle ou bande métallique 2. La bande 2 pressée passe dans l'entrefer ajustable, existant entre le cylindre d'appui 1 et un cylindre appelé collecteur 3, dont la surface périphérique est avantageusement en une matière caoutchouteuse. Le cylindre collecteur 3 tourne en sens inverse du cylindre d'appui 1. Un récipient d'alimentation 4 contenant du liquide de revêtement à appliquer sur la bande 2 est monté en face du cylindre collecteur 3, de manière à s'étendre le long de celui-ci.

Ce récipient d'alimentation 4 est représenté de manière plus détaillée sur la figure 3, où, dans l'exemple illustré, il se présente sous la forme d'une goulotte d'alimentation de forme approximativement prismatique. La goulotte 4 est ouverte vers le haut et comprend une paroi avant 5 qui est de préférence parallèle à l'axe 6 du cylindre collecteur 3 et qui s'étend approximativement verticalement. La goulotte comprend en outre une paroi de fond 7 qui s'étend en oblique vers le haut, depuis le bas de la paroi avant 5, tout en formant à l'angle inférieur de la goulotte ainsi formé, une ouverture de sortie 8 pour le liquide contenu dans la goulotte 4.

Une racle flexible 9 est, dans l'exemple illustré, agencée de manière réglable sur la paroi de fond 7 de manière à pouvoir s'étendre plus ou moins loin en direction de la surface périphérique du cylindre collecteur 3. Pour ce faire, dans l'exemple illustré, la racle flexible 9 est composée de plusieurs lames superposées et présentant chacune une ouverture allongée qui permet de les fixer de manière ajustable sur la paroi de fond 7. A cet effet, on a prévu dans cet exemple des boulons 14, des écrous à papillon 15 et des plaquettes également munies d'un trou allongé. On peut de cette manière faire varier la distance entre les lames de la racle et le cylindre collecteur ce qui aura pour effet de faire fléchir plus ou moins fortement ces lames et donc de faire varier la pression appliquée par la racle et la quantité de peinture qui peut passer sur la surface périphérique du cylindre 3.

La goulotte d'alimentation 4 illustrée comprend aussi deux parois latérales 18 et une paroi arrière 20.

La goulotte est montée sur une barre de support 21, qui est agencée de manière à pouvoir tourner autour de son axe 22, à l'aide de moyens de commande non représentés. On peut ainsi régler l'ouverture de sortie 8 en faisant varier l'inclinaison de la goulotte par une rotation de celle-ci autour de l'axe 22. Cela permet de diminuer ou d'augmenter la pression de la racle sur le cylindre collecteur 3 en fonction du débit demandé.

Tous ces moyens permettent donc d'appliquer le liquide de revêtement sur le cylindre collecteur avec une pression parfaitement déterminée en fonction des besoins, ce qui permet d'éviter le problème de démouillage et de réduire la quantité de liquide nécessaire.

Dans les coins inférieurs latéraux de la goulotte 4 représentée, on peut prévoir deux trop-pleins, dont seul un est représenté et porte la référence 23. Ces trop-pleins permettent d'évacuer par des conduits d'évacuation tout liquide débordant dans les trop-pleins. Ceux-ci maintiennent ainsi constant le niveau de liquide à l'intérieur d'un récipient d'alimentation. Des déflecteurs 28 disposés sur la paroi de fond 7 distribuent de manière uniforme le liquide de revêtement alimenté par un conduit d'alimentation 30 dans la partie haute de la goulotte 4.

De cette manière, le liquide de revêtement est toujours en circulation dans la goulotte, du haut vers le bas, de manière uniforme, à une vitesse réglée précisément sur la quantité de liquide devant passer par la racle flexible. Cela permet de diminuer d'environ quatre fois la quantité de liquide qui est normalement nécessaire lors de l'emploi d'un encrier, tout en évitant tous les inconvénients liés aux impuretés qui y circulent. Le dispositif est ainsi alimenté en continu par un liquide de préférence filtré et maintenu à bonne température et viscosité.

Ainsi qu'il ressort de la figure 2, on peut aussi prévoir que le cylindre collecteur transfère le liquide de revêtement à la bande 2 par l'intermédiaire d'un ou de plusieurs cylindres intercalaires 31 et 32.

D'autres moyens d'alimentation que ceux prévus sur les figures 1 et 3 peuvent aussi être envisagés par l'homme de métier. Sur l'exemple de réalisation illustré sur la figure 2, on a représenté un encrier classique 27. En traits interrompus on a aussi prévu une forme de réalisation avec cylindre supplémentaire 29 en appui sur le cylindre collecteur 3, le liquide de revêtement étant alimenté dans l'entrefer entre ces deux cylindres pour former un ménisque à partir duquel le liquide est entraîné par gravité par le cylindre collecteur 3.

Ainsi qu'il ressort des figures 4 à 9 le dispositif suivant l'invention comprend en outre un appareil de lavage. Celui-ci comporte un récipient de récupération 33 qui, dans l'exemple illustré, a la forme d'une coquille. Cette coquille 33 peut par exemple récupérer tout excès de liquide de revêtement débordant latéralement du cylindre collecteur, de la rade flexible, ou des cylindres intercalaires. Un conduit de décharge 34, pourvu d'une vanne 35, permet d'évacuer le liquide contenu dans le récipient 33 dans un réservoir à liquide de revêtement 36, ce qui permet le recyclage de celui-ci (v. figures 4 et 9) ou dans un réservoir à liquide de nettoyage usagé 53 (v. figures 5 à 8).

Le dispositif illustré sur les figures 4 à 9 comprend un appareil de nettoyage comprenant en plus de la coquille inférieure 33 décrite ci-dessus une coquille supérieure 37. La coquille supérieure est munie de préférence d'un conduit de dégagement 38 pour les vapeurs et gaz et des tuyères de pulvérisation 39 qui peuvent être reliées à un conduit flexible d'alimentation 40 pourvu de préférence d'une vanne 41.

Les coquilles sont mutuellement déplaçables d'une manière connue, non représentée, et peuvent donc former en position rapprochée une enceinte fermée comme représenté par exemple sur la figure 5.

Le conduit d'alimentation 30, pourvu d'une vanne 42, est un conduit flexible qui est connecté à la sortie d'une pompe de circulation 43.

La sortie de cette pompe 43 est également en communication avec le conduit flexible d'alimentation 40, par un tuyau 44, muni à chacune de ses deux extrémités d'une vanne 45 et 46.

Un compresseur à air 47 est relié également au conduit d'alimentation flexible 40 par un tuyau 48 muni d'une vanne 49.

L'entrée de la pompe de circulation 43 est reliée à un conduit d'amenée flexible 50, muni d'une vanne 51 ainsi que d'une lance d'aspiration 52. Cette lance 52 peut d'une manière sélective être plongée dans le réservoir à liquide de revêtement 36 (v. figure 9) ou dans le réservoir à liquide de nettoyage usagé 53 (v. figure 5) ou ne pas être plongée dans un quelconque réservoir (v. figures 4 et 6 à 8).

L'entrée de la pompe de circulation 43 est aussi pourvue de deux tuyaux 54 et 55, pourvus chacun d'une vanne 56 et 57, l'un étant immergé dans le réservoir à liquide de nettoyage usagé 53 et l'autre dans un réservoir à liquide de nettoyage frais 58.

Dans le réservoir 53, une sortie peut être prévue en 59 vers un réservoir de liquide de nettoyage à régénérer 60.

Dans l'exemple illustré, les vannes, la pompe de circulation et la source d'air comprimé peuvent être mis en fonctionnement selon un programme automatisé. L'ouverture et la fermeture des vannes sont commandées automatiquement et leurs positions sont représentées sur les figures et ne feront donc pas l'objet d'une description plus précise.

Après une étape de revêtement, il peut être nécessaire de nettoyer le dispositif. Après écartement entre le cylindre d'appui 1 et les autres cylindres d'une manière connue, l'opérateur commence par purger le circuit d'alimentation de liquide de revêtement, comme illustré sur la figure 4. De l'air est aspiré dans la lance d'aspiration 52, auparavant sortie du réservoir 36. Il passe par le conduit 50, la pompe de circulation 43 et la conduit d'alimentation 30. II purge ainsi ce circuit d'alimentation en liquide de revêtement et le liquide purgé est récupéré dans la coquille inférieure 33, puis recyclé dans le réservoir 36.

Comme représenté sur la figure 5, l'opérateur plonge la lance d'aspiration 52 ainsi que le conduit de décharge 34 dans le réservoir à liquide de nettoyage usagé 53. C'est donc le même circuit qui a servi à l'alimentation en liquide de revêtement qui sert à la purge de ce circuit et à l'introduction du liquide de nettoyage.

La coquille supérieure 37 et la coquille inférieure 33 sont maintenant en position fermée, et, pendant par exemple 10 secondes, le liquide de nettoyage va laver le circuit d'alimentation en liquide de revêtement.

Ainsi qu'il est illustré sur la figure 6, la lance d'aspiration 52 est à nouveau sortie du réservoir 53. Par le tuyau 55, du liquide de nettoyage est projeté pendant environ 2 minutes vers l'intérieur de l'enceinte formée par les coquilles, par l'intermédiaire des tuyères 39. Le liquide lave ainsi l'ensemble du dispositif et le liquide de nettoyage usagé revient au réservoir 53.

Pendant une éventuelle séquence ultérieure de par exemple 15 secondes, illustrée sur la figure 7, on ferme la vanne 57 et on ouvre la vanne 56, ce qui permet d'aspirer du liquide de nettoyage frais à partir de la cuve 58 et de rincer ainsi l'installation.

Dans la séquence éventuelle ultérieure représentée sur la figure 8 et qui peut durer environ 2 minutes, toutes les entrées et sorties de la pompe de circulation 43 sont obturées. De l'air comprimé est alors injecté par les mêmes tuyères 39, à l'intérieur de l'enceinte, pour purger l'installation et la sécher. On peut prévoir, raccordé au conduit de dégagement 38 un système d'aspiration non représenté.

Après séchage, les coquilles 33 et 37 sont écartées l'une de l'autre comme représenté sur la figure 9, la lance d'aspiration 52 est à nouveau immergée dans le réservoir à liquide de revêtement 36 ainsi que le conduit de décharge 34 et le circuit d'alimentation est à nouveau ouvert. Le dispositif est alors prêt pour une nouvelle commande d'application.

Le temps total d'un tel nettoyage peut être d'environ 10 minutes et la consommation totale en liquide de nettoyage de 20 litres, alors qu'actuellement on peut envisager un triple de temps et une quantité doublée de produit. On ne doit plus envisager d'opérations manuelles, et souvent dangereuses et insalubres, de nettoyage par exemple des flancs des cylindres.

Il doit être entendu que la présente invention n'est en aucune façon limitée aux formes de réalisation décrites ci-dessus et que bien des modifications peuvent y être apportées sans sortir du cadre des revendications annexées.

## Revendications

1. Dispositif d'application de liquide de revêtement sur une tôle, comprenant
- un cylindre d'appui rotatif (1) autour duquel défile en continu une tôle (2),
- des moyens d'alimentation en liquide de revêtement,
- un cylindre collecteur (3) de film de liquide, rotatif, alimenté par les moyens d'alimentation, et
- éventuellement des moyens de transfert du film de liquide du cylindre collecteur (3) à la tôle (2) défilant autour du cylindre d'appui (1),
**caractérisé en ce qu'**il comprend en outre un appareil de lavage comportant
- une coquille inférieure (33) formant un récipient de récupération et une coquille supérieure (34) mutuellement déplaçables entre une position fermée dans laquelle elles forment une enceinte fermée renfermant les moyens d'alimentation, le cylindre collecteur (3) et les moyens de transfert et une position ouverte dans laquelle elles sont écartées l'une de l'autre,
- un récipient de réserve de liquide de nettoyage (53),
- un récipient de réserve de liquide de revêtement (36),
- une source d'air comprimé (47),
- des premiers moyens de circulation qui sont capables de fournir aux moyens d'alimentation, en position ouverte de l'enceinte, du liquide de revêtement à partir du récipient de réserve de liquide de revêtement (36),
- des seconds moyens de circulation qui sont capables de fournir aux moyens d'alimentation, en position fermée de l'enceinte, du liquide de nettoyage à partir du récipient de réserve de liquide de nettoyage (53),
- des moyens de projection (39) qui sont capables de projeter du liquide de nettoyage à travers au moins une des deux coquilles pour laver les éléments renfermés par l'enceinte en position fermée, et
- éventuellement des moyens d'injection de gaz comprimé (39) au travers d'au moins une des deux coquilles pour sécher les éléments renfermés par l'enceinte en position fermée.

2. Dispositif suivant la revendication 1, **caractérisé en ce que** l'appareil de lavage comprend, comme premiers et seconds moyens de circulation, une pompe de circulation (43) et un circuit comprenant un conduit d'amenée (30) pour introduire soit du liquide de revêtement, soit du liquide de nettoyage dans les moyens d'alimentation (4) et un conduit de sortie (34) pour évacuer soit du liquide de revêtement, soit du liquide de nettoyage, du récipient de récupération (33).

3. Dispositif suivant l'une ou l'autre des revendications 1 et 2, **caractérisé en ce que** les moyens de projection de liquide servent simultanément de moyens d'injection de gaz.

4. Dispositif suivant la revendication 3, **caractérisé en ce que** les moyens de projection servant simultanément de moyens d'injection sont reliés à la pompe de circulation (43) précitée pour faire circuler du liquide de nettoyage et à une source d'air comprimé (47) pour injecter de l'air comprimé.

5. Dispositif suivant l'une quelconque des revendications 1 à 4, **caractérisé en ce que** l'appareil de lavage comprend en outre des moyens de purge qui sont capables de faire passer à travers les moyens d'alimentation un gaz de purge.

6. Dispositif suivant la revendication 5, **caractérisé en ce que** les moyens de purge alimentent la pompe de circulation et ledit circuit en ledit gaz de purge.

7. Dispositif suivant l'une quelconque des revendications 1 à 6, **caractérisé en ce que**, dans l'appareil de lavage, la coquille inférieure (33) est agencée de manière à pouvoir être raccordée altemativement au récipient de réserve de liquide de revêtement (36) et au récipient de réserve de liquide de nettoyage (53), de manière à permettre un recyclage de ces derniers.

8. Dispositif suivant l'une quelconque des revendications 1 à 7, **caractérisé en ce que** les moyens d'alimentation comprennent un récipient d'alimentation (4) contenant ledit liquide et présentant une ouverture de sortie de liquide (8) s'étendant le long du cylindre collecteur (3), dans une partie inférieure dudit récipient (4), et une racle flexible (9) agencée sur le récipient d'alimentation (4) de manière à limiter l'ouverture de sortie (8), vers le bas, et à être pressée contre le cylindre collecteur (3) pour y appliquer le film de liquide.

9. Dispositif suivant l'une quelconque des revendications 1 à 7, **caractérisé en ce que** les moyens d'alimentation comprennent un encrier dans lequel baigne partiellement le cylindre collecteur.

10. Dispositif suivant l'une quelconque des revendications 1 à 9, **caractérisé en ce que** le cylindre collecteur (3) présente une surface périphérique appliquée sur la tôle (2) défilant autour du cylindre d'appui (1).

11. Dispositif suivant l'une quelconque des revendications 1 à 9, **caractérisé en ce qu'**il comprend, comme moyens de transfert, au moins un cylindre rotatif (31, 32) entre le cylindre collecteur (3) et la tôle (2) qui défile autour du cylindre d'appui (1).

12. Dispositif suivant l'une des revendications 10 et 11, **caractérisé en ce que** les moyens d'alimentation comprennent un cylindre rotatif supplémentaire appuyé contre le cylindre collecteur en formant entre eux un entrefer dans lequel est reçu le liquide de revêtement alimenté.

## Patentansprüche

1. Vorrichtung zum Aufbringen von Beschichtungsflüssigkeit auf ein Blech, umfassend
- einen rotierenden Auflagezylinder (1), um den kontinuierlich ein Blech (2) läuft;
- Versorgungsmittel zur Versorgung mit Beschichtungsflüssigkeit;
- einen rotierenden Flüssigkeitsfilm-Sammelzylinder (3), der durch die Versorgungsmittel versorgt wird; und
- eventuell Übertragungsmittel zur Übertragung des Flüssigkeitsfilms von dem Sammelzylinder (3) auf das um den Auflagezylinder (1) laufende Blech (2),
**dadurch gekennzeichnet, daß** sie ferner eine Spülvorrichtung umfaßt, welche umfaßt
- eine einen Rückgewinnungsbehälter bildende untere Schale (33) und eine obere Schale (34), die gegenseitig bewegbar sind zwischen einer geschlossenen Position, in der sie eine geschlossene Kammer bilden, welche die Versorgungsmittel, den Sammelzylinder (3) und die Übertragungsmittel einschließt, und einer offenen Position, in der sie voneinander entfernt sind;
- einen Vorratsbehälter für Reinigungsflüssigkeit (53);
- einen Vorratsbehälter für Beschichtungsflüssigkeit (36);
- eine Druckluftquelle (47);
- erste Zirkulationsmittel, die in der Lage sind, den Versorgungsmitteln bei offener Position der Kammer Beschichtungsflüssigkeit aus dem Vorratsbehälter für Beschichtungsflüssigkeit (36) zuzuführen;
- zweite Zirkulationsmittel, die in der Lage sind, den Versorgungsmitteln bei geschlossener Position der Kammer Reinigungsflüssigkeit aus dem Vorratsbehälter für Reinigungsflüssigkeit (53) zuzuführen;
- Sprühmittel (39), die in der Lage sind, Reinigungsflüssigkeit durch wenigstens eine der zwei Schalen zu sprühen, um die von der Kammer in geschlossener Position eingeschlossenen Elemente zu spülen; und
- eventuell Einleitungsmittel zum Einleiten von Druckgas (39) durch wenigstens eine der zwei Schalen, um die von der Kammer in geschlossener Position eingeschlossenen Elemente zu trocknen.

2. Vorrichtung nach Anspruch 1, **dadurch gekennzeichnet, daß** die Spülvorrichtung als erste und zweite Zirkulationsmittel eine Umlaufpumpe (43) und einen Kreislauf umfaßt, welcher eine Zuführungsleitung (30) zum Einleiten von entweder Beschichtungsflüssigkeit oder Reinigungsflüssigkeit in die Versorgungsmittel (4) und eine Abführungsleitung (34) zum Ableiten von entweder Beschichtungsflüssigkeit oder Reinigungsflüssigkeit aus dem Rückgewinnungsbehälter (33) umfaßt.

3. Vorrichtung nach Anspruch 1 oder 2, **dadurch gekennzeichnet, daß** die Sprühmittel für Flüssigkeit gleichzeitig als Einleitungsmittel für Gas dienen.

4. Vorrichtung nach Anspruch 3, **dadurch gekennzeichnet, daß** die gleichzeitig als Einleitungsmittel dienenden Sprühmittel mit der oben genannten Umlaufpumpe (43) verbunden sind, um Reinigungsflüssigkeit zirkulieren zu lassen, und mit einer Druckluftquelle (47) verbunden sind, um Druckluft einzuleiten.

5. Vorrichtung nach einem der Ansprüche 1 bis 4, **dadurch gekennzeichnet, daß** die Spülvorrichtung ferner Ausspülmittel umfaßt, die in der Lage sind, ein Ausspülgas durch die Versorgungsmittel zu leiten.

6. Vorrichtung nach Anspruch 5, **dadurch gekennzeichnet, daß** die Ausspülmittel die Umlaufpumpe und den Kreislauf mit dem Ausspülgas versorgen.

7. Vorrichtung nach einem der Ansprüche 1 bis 6, **dadurch gekennzeichnet, daß** bei der Spülvorrichtung die untere Schale (33) so angeordnet ist, daß sie alternativ an den Vorratsbehälter für Beschichtungsflüssigkeit (36) und den Vorratsbehälter für Reinigungsflüssigkeit (53) so angeschlossen werden kann, daß eine Rückführung dieser letzteren ermöglicht wird.

8. Vorrichtung nach einem der Ansprüche 1 bis 7, **dadurch gekennzeichnet, daß** die Versorgungsmittel einen Versorgungsbehälter (4) umfassen, der die Flüssigkeit enthält und der in einem unteren Teil des Behälters (4) eine sich entlang des Sammelzylinders (3) erstreckende Austrittsöffnung für Flüssigkeit (8) aufweist, und daß sie eine flexible Rakel (9) umfassen, die an dem Versorgungsbehälter (4) so angeordnet ist, daß sie die Austrittsöffnung (8) nach unten begrenzt und gegen den Sammelzylinder (3) gedrückt wird, um dort den Flüssigkeitsfilm aufzubringen.

9. Vorrichtung nach einem der Ansprüche 1 bis 7, **dadurch gekennzeichnet, daß** die Versorgungsmittel einen Farbkasten umfassen, in den der Sammelzylinder teilweise eingetaucht ist.

10. Vorrichtung nach einem der Ansprüche 1 bis 9, **dadurch gekennzeichnet, daß** der Sammelzylinder (3) eine Umfangsfläche aufweist, die an dem Blech (2) anliegt, das um den Auflagezylinder (1) läuft.

11. Vorrichtung nach einem der Ansprüche 1 bis 9, **dadurch gekennzeichnet, daß** sie als Übertragungsmittel mindestens einen rotierenden Zylinder (31, 32) zwischen dem Sammelzylinder (3) und dem Blech (2), das um den Auflagezylinder (1) läuft, umfaßt.

12. Vorrichtung nach Anspruch 10 oder 11, **dadurch gekennzeichnet, daß** die Versorgungsmittel einen zusätzlichen rotierenden Zylinder umfassen, der sich gegen den Sammelzylinder abstützt, wobei zwischen ihnen ein Spalt gebildet wird, in dem die zugeführte Beschichtungsflüssigkeit aufgenommen wird.

## Claims

1. Device for applying coating liquid to a metal sheet, 5 comprising
- a rotary support cylinder (1) around which a metal sheet (2) passes continuously,
- means of supplying coating liquid,
- a rotary cylinder (3) collecting a liquid film, supplied by the supply means, and
- means of transferring the liquid film from the collecting cylinder (3) to the metal sheet (2) passing around the support cylinder (1),
**characterised in that** it also comprises a washing apparatus comprising
- a bottom shell (33) forming a recovery receptacle and a top shell (34), both mutually movable between a closed position in which they form a closed chamber enclosing the supply means, the collecting cylinder (3) and the transfer means, and an open position in which they are separated from each other.
- a receptacle (53) for a cleaning liquid reserve,
- a receptacle (36) for a coating liquid reserve,
- a compressed air source (47),
- first circulation means which are capable of supplying, to the supply means, in the open position of the chamber, coating liquid from the receptacle (36) for the coating liquid reserve,
- second circulation means which are capable of supplying, to the supply means, in the closed position of the chamber, cleaning liquid from the receptacle (53) for the cleaning liquid reserve,
- spray means (39) which are capable of spraying cleaning liquid through at least one of the two shells in order to wash the elements enclosed in the chamber in the closed position, and
- possibly means (39) of injecting compressed gas through at least one of the two shells in order to dry the elements enclosed by the chamber in the closed position.

2. Device according to Claim 1, **characterised in that** the washing apparatus comprises, as first and second circulation means, a circulation pump (43) and a circuit comprising a feed conduit (30) for introducing either coating liquid or cleaning liquid in the supply means (4) and a discharge conduit (34) for discharging either coating liquid or cleaning liquid, from the recovery receptacle (33).

3. Device according to one or other of Claims 1 and 2, **characterised in that** the liquid spraying means serve simultaneously as gas injection means.

4. Device according to Claim 3, **characterised in that** the spraying means serving simultaneously as injection means are connected to the aforementioned circulation pump (43) in order to make cleaning liquid circulate and to a compressed air source (47) in order to inject compressed air.

5. Device according to any one of Claims 1 to 4, **characterised in that** the washing apparatus also comprises purge means which are capable of making a purge gas pass through the supply means.

6. Device according to Claim 5, **characterised in that** the purge means supply the circulation pump and the said circuit with the said purge gas.

7. Device according to any one of Claims 1 to 6, **characterised in that**, in the washing apparatus, the bottom shell (33) is arranged so as to be able to be connected alternately to the receptacle (36) for the coating liquid reserve and to the receptacle (53) for the cleaning liquid reserve, so as to allow recycling of these.

8. Device according to any one of Claims 1 to 7, **characterised in that** the supply means comprise a supply receptacle (4) containing the said liquid and having a liquid discharge opening (8) extending along the collecting cylinder (3) in a bottom part of the said receptacle (4), and a flexible scraper (9) arranged on the supply receptacle (4) so as to limit the discharge opening (8) downwards, and to be pressed against the collecting cylinder (3) in order to apply the liquid film thereto.

9. Device according to any one of Claims 1 to 7, **characterised in that** the supply means comprise an ink duct in which the collecting cylinder is partially immersed.

10. Device according to any one of Claims 1 to 9, **characterised in that** the collecting cylinder (3) has a peripheral surface applied to the metal sheet (2) passing around the support cylinder (1).

11. Device according to any one of Claims 1 to 9, **characterised in that** it comprises, as transfer means, at least one rotary cylinder (31, 32) between the collecting cylinder (3) and the metal sheet (2) which passes around the support cylinder (1).

12. Device according to one of Claims 10 and 11, **characterised in that** the supply means comprise an additional rotary cylinder pressed against the collecting cylinder, forming between them an air gap in which the coating liquid supplied is received.
